# EUROPÄISCHE PATENTSCHRIFT

(11) **EP 1 346 800 B1**
(45) Veröffentlichungstag und Bekanntmachung des Hinweises auf die Patenterteilung: **13.07.2005**
(21) Anmeldenummer: 03005708.7
(22) Anmeldetag: 13.03.2003
(51) Int. Cl.: B25D 17/08

(54) **Werkzeug für eine Handwerkzeugmaschine**
Tool for a hand machine tool
Outil pour une machine-outil portative

(30) Priorität: 19.03.2002 DE 20204416 U
(43) Veröffentlichungstag der Anmeldung: 24.09.2003
(73) Patentinhaber: Illinois Tool Works Inc., Cook County, Illinois 60026-1215 (US)
(72) Erfinder: Kersten, Heinrich, 27283 Verden (DE); Schubert, Frank, 49716 Meppen (DE)
(74) Vertreter: Gesthuysen, von Rohr & Eggert

(56) Entgegenhaltungen:
- DE-A- 4 307 050
- US-A- 4 123 074
- US-A- 5 320 459
- US-A- 5 529 444
- US-A- 5 529 445
- US-A- 5 868 209
- US-A- 6 089 798

## Beschreibung

Die Erfindung betrifft ein Werkzeug für eine Handwerkzeugmaschine mit schlagender und/oder bohrender Funktion mit den Merkmalen des Oberbegriffs von Anspruch 1.

Seit Jahrzehnten ist man bemüht, das Zusammenwirken von auswechselbaren Werkzeugen mit Handwerkzeugmaschinen mit schlagender und/oder bohrender Funktion, also Bohrmaschinen, Schlagbohrmaschinen, Bohrhämmern und anderen Geräte ähnlicher Funktion zu optimieren. Seit Jahrzehnten ist dabei ein Werkzeug - und ein entsprechender Werkzeughalter an der Handwerkzeugmaschine - bekannt, bei dem der Werkzeugschaft zwei einander diametral gegenüberliegende, zum Ende hin offen ausmündende Drehmitnahmen sowie rechtwinklig dazu zwei einander diametral gegenüberliegende beidseitig geschlossene Axialverriegelungen aufweist. Die Werkzeugaufnahme der Werkzeugmaschine ist dementsprechend mit zwei in die Drehmitnahmen eingreifenden leistenförmigen Drehmitnehmern und mit zwei radial verschiebbaren, mit den Axialverriegelungen zusammenwirkenden Verriegelungskörpern, insbesondere in Form von Verriegelungswalzen, versehen. Während die in die Drehmitnahmen eingreifenden Drehmitnehmer für die Übertragung des Drehmoments von der Handwerkzeugmaschine auf das Werkzeug verantwortlich sind, dienen die in die endseitig geschlossenen Axialverriegelungen am Werkzeugschaft eingreifenden Walzen der axialen Halterung des Werkzeugs in der Werkzeugaufnahme.

An die axiale Verriegelung werden in belastungsmäßiger Hinsicht keine großen Anforderungen gestellt. Hingegen wirken auf die Drehmitnehmer an der Werkzeugaufnahme aufgrund des zu übertragenden Drehmomentes erhebliche Kräfte ein. Auf der einen Seite sind zu schwach dimensionierte Drehmitnehmer nicht in der Lage, Drehmomente erheblicher Größe zu übertragen, auf der anderen Seite führen stärker dimensionierte Drehmitnehmer aufgrund der dazu erforderlichen größeren Drehmitnahmen zu einer solchen Schwächung des Werkzeugschafts, daß Brüche auftreten können.

In Ansehung der Tatsache, daß offensichtlich mit den zuvor bekannten symmetrischen Ausführungen mit einander jeweils diametral gegenüberliegenden, gleich dimensionierten Drehmitnehmern und Axialverriegelungen kein optimaler Kompromiß gefunden werden konnte, sind eine Vielzahl anderer Vorschläge für die Gestaltung des Werkzeugschafts von derartigen Werkzeugen gemacht worden.

Antrieb für Veränderungen am Werkzeugschaft des Werkzeugs bzw. an der Werkzeugaufnahme der Handwerkzeugmaschine sind aber nicht nur technische Aspekte. Kaufmännisch kommt hinzu, daß jeder Hersteller von Handwerkzeugmaschinen gerne seine spezielle Gestaltung des Werkzeugschafts haben möchte um sicherzustellen, daß die teuren Verschleißteile, nämlich die Werkzeuge, auch nur von ihm passend für seine Handwerkzeugmaschinen gekauft werden. Dabei ist stets darauf geachtet worden, daß die Drehmitnahmen an dem Werkzeug und die entsprechenden Drehmitnehmer an der Werkzeugaufnahme der Handwerkzeugmaschine zur optimalen Übertragung des Drehmomentes möglichst gleichmäßig beansprucht werden.

Es hat immer wieder Bestrebungen gegeben, ein universell für Handwerkzeugmaschinen verschiedener Hersteller und damit für unterschiedlich gestaltete Werkzeugaufnahmen geeignetes Werkzeug zu gestalten. Diese Bemühungen haben bislang nicht zu einem überzeugenden Ergebnis geführt.

Bekannt ist ein Werkzeug für eine Handwerkzeugmaschine mit schlagender und/oder bohrender Funktion (EP 0 739 267 B1), bei dem auf dem Umfang des Werkzeugschafts eine Axialverriegelung und drei Drehmitnahmen im wesentlichen gleichmäßig verteilt angeordnet sind. Die der Axialverriegelung gegenüberliegende Drehmitnahme hat allerdings eine Aufweitung dergestalt, daß in diese Drehmitnahme auch eine Verriegelungswalze eingreifen kann. Diese Drehmitnahme ist also gleichzeitig auch als Axialverriegelung nutzbar. Der Werkzeugschaft dieses Werkzeugs ist also auch zu solchen, an sich bekannten Werkzeugaufnahmen kompatibel, bei denen die Drehmitnahme und Axialverriegelung durch jeweils zwei einander diametral gegenüberliegende, zylinderförmige Verriegelungswalzen bewerkstelligt wird.

Das bekannte Werkzeug für eine Handwerkmaschine, von dem die Erfindung ausgeht (US 5,529,445 A), ist wie das zuvor erläuterte Werkzeug auch zu solchen, an sich bekannten Werkzeugaufnahmen kompatibel, bei denen die Drehmitnahme und die Axialverriegelung durch jeweils einander diametral gegenüberliegende, zylinderförmige Verriegelungswalzen bewerkstelligt werden. Bei diesem bekannten Werkzeug ist es allerdings bereits so, daß die drei Drehmitnahmen, die gemeinsam mit der Axialverriegelung auf dem Umfang des Werkzeugschafts im wesentlichen gleichmäßig verteilt angeordnet sind, ebenso wie die Axialverriegelung jeweils symmetrisch zur jeweiligen radialen Mittellinie ausgeführt sind. Diese drei Drehmitnahmen sind alle drei unterschiedlich breit und haben in der jeweiligen Mitte radial eine unterschiedliche Tiefe, die aber stets geringer ist als die Tiefe der Axialverriegelung.

Der Lehre liegt das Problem zugrunde, ein Werkzeug für eine Handwerkzeugmaschine mit schlagender und/oder bohrender Funktion anzugeben, das möglichst universell in Werkzeugaufnahmen unterschiedlicher Gestaltung für Handwerkzeugmaschinen unterschiedlicher Hersteller einsetzbar ist und dennoch eine hohe Standzeit sowohl des Werkzeugs als auch, insbesondere, der Werkzeugaufnahme der Handwerkzeugmaschine gewährleistet.

Die Lehre der Erfindung löst das zuvor dargestellte Problem bei einem Werkzeug mit den Merkmalen des Oberbegriffs von Anspruch 1 durch die Merkmale des kennzeichnenden Teils von Anspruch 1. Wesentlich ist die symmetrische Ausgestaltung der drei Drehmitnahmen und die Anpassung der äußeren Maße der drei Drehmitnahmen an die Axialverriegelung. Erfindungsgemäß ist erkannt worden, daß man für die axiale Verriegelung des Werkzeugs in der Werkzeugaufnahme nur eine Axialvemegelung benötigt. Eine eventuell an der Werkzeugaufnahme gegenüberliegend angeordnete Verriegelungswalze kann durchaus funktionslos bleiben. Sie muß sich nur in einer hier befindlichen Drehmitnahme am Werkzeugschaft so anordnen können, daß keine Verklemmungen auftreten.

Die gleiche Breite der beiden anderen, wiederum einander gegenüberliegenden Drehmitnahmen und die Anpassung an die Breite der Axialverriegelung hat zur Folge, daß viele am Markt befindliche Werkzeugaufnahmen von Handwerkzeugmaschinen mit diesem Werkzeugschaft kompatibel sind. Tatsächlich befinden sich nämlich Drehmitnehmer an den Werkzeugaufnahmen der Handwerkzeugmaschinen immer in dem von den Drehmitnahmen in diesem Bereich überdeckten Abschnitt. Je nach Werkzeugaufnahme der Handwerkzeugmaschine ist die drehmomentübertragende Flanke der einen oder der anderen Drehmitnahme, manchmal auch von zwei Drehmitnahmen für die Übertragung des Drehmoments auf das Werkzeug verantwortlich. Überraschenderweise hat sich gezeigt, daß diese Übertragung von Drehmoment auch bei hohen Belastungen und leistungsstarken Handwerkzeugzeugmaschinen ausreicht.

Bevorzugte Ausgestaltungen und Weiterbildungen der Lehre sind Gegenstand der Unteransprüche. Besondere Bedeutung kommt dabei der Ausgestaltung der Ansprüche 5 bis 7 zu.

Im folgenden wird die Erfindung anhand einer nur ein bevorzugtes Ausführungsbeispiel darstellenden Zeichnung näher beschrieben. In der Zeichnung zeigt
- Fig. 1: in einer Ansicht das Einsteckende des Werkzeugsschafts eines erfindungsgemäßen Werkzeugs und
- Fig. 2: einen Schnitt gemäß II in Fig. 1.

Fig. 1 zeigt ein Werkzeug für eine Handwerkzeugmaschine mit schlagender und/oder bohrender Funktion, insbesondere also für eine Bohrmaschine, eine Schlagbohrmaschine, einen Bohrhammer und ein anderes ähnlich arbeitendes Schlaggerät. Dieses Werkzeug hat einen im Querschnitt kreisförmigen Werkzeugschaft 1 mit einem Arbeitsende mit Schneidplatte und Förderwendel, in Fig. 1 nicht gezeigt, und mit einem Einsteckende 2, in Fig. 1 gezeigt, zum Einstecken in eine Werkzeugaufnahme an der Handwerkzeugmaschine. Das Einsteckende 2 des Werkzeugschafts 1 leistet zunächst die axiale Verriegelung des Werkzeugs in der Werkzeugaufnahme, so daß das Werkzeug aus der Werkzeugaufnahme der Handwerkzeugmaschine in verriegelter Stellung nicht herausfallen kann, überdies und insbesondere dann die Übertragung des Drehmoments von der Handwerkzeugmaschine auf das Werkzeug während der Bearbeitung eines Werkstücks.

Am Einsteckende 2 des Werkzeugschafts 1 befindet sich zunächst eine Axialverriegelung 3. Wie Fig. 2 zeigt, befindet sich am Einsteckende 2 außerdem eine Gruppe von drei Drehmitnahmen 4, 5, 6. Die Axialverriegelung 3 und die Drehmitnahmen 4, 5, 6 sind auf dem Umfang des Werkzeugschafts 1 im wesentlichen gleichmäßig verteilt angeordnet.

Die Axialverriegelung 3 ist als axial verlaufende, zum Ende des Werkzeugschafts 1 hin geschlossene, kreisbogenförmige Mulde ausgeführt. Die Drehmitnahmen 4, 5, 6 sind als axial verlaufende, zum Ende des Werkzeugschafts 1 hin offene, etwa trapezförmige Nuten im Werkzeugschaft 1 ausgeführt. Wie Fig. 2 gut erkennen läßt, sind die drei Drehmitnahmen 4, 5, 6 jeweils symmetrisch zur jeweiligen radialen Mittellinie ausgeführt. Dabei weisen die drei Drehmitnahmen 4, 5, 6 auf dem Umfang des Werkzeugschafts 1 im wesentlichen dieselbe Breite wie die Axialverriegelung 3 auf. Die drei Drehmitnahmen 4, 5, 6 weisen in der jeweiligen Mitte radial mindestens dieselbe Tiefe wie die Axialverriegelung 3 auf. Das dargestellte und bevorzugte Ausführungsbeispiel zeigt insoweit eine nochmals bevorzugte Ausführung, für die gilt, daß die Tiefe geringfügig größer ist als die Tiefe der Axialverriegelung 3.

Betrachtet man ferner Fig. 2, so erkennt man, daß hier und nach bevorzugter Ausführung der Kreisbogen der die Axialverriegelung 3 bildenden Mulde einen Radius von etwa 2/3 bis 3/4 des Radius des Werkzeugschafts 1 aufweist. Dazu korrespondiert hier, daß die Tiefe der Axialverriegelung 3 etwa 40 % bis 50 % des Radius des Werkzeugschafts 1 beträgt. Damit ist die zweckmäßige Eintauchtiefe einer Verriegelungswalze in den Werkzeugschaft 1 beschrieben.

Weiter zeigt Fig. 2 insoweit eine bevorzugte Gestaltung als vorgesehen ist, daß die benachbarten Flanken 7 benachbarter Drehmitnahmen 4, 5; 5, 6 parallel zueinander verlaufen. Dadurch erhält man eine Optimierung der zwischen den Drehmitnahmen 4, 5, 6 und der Axialverriegelung 3 stehenbleibenden Drehmitnahmeleisten.

Ferner ist vorgesehen, daß die beiden Flanken 7 der trapezförmigen Drehmitnahme 4; 5; 6; auf Radien eines Kreissektors liegen, dessen Mittelpunkt 8 zwischen dem Boden 9 der Drehmitnahme 4; 5; 6 und dem Mittelpunkt 10 des Werkzeugschafts 1 liegt.

Der von der jeweiligen Drehmitnahme 4; 5; 6 gebildete Kreissektor kann eine unterschiedliche Breite haben. Das dargestellte Ausführungsbeispiel zeigt, daß hier bevorzugt ein Winkel von etwa 90° (Mittelpunktswinkel zum Mittelpunkt 8) eingeschlossen wird

Vorzugsweise liegt der Mittelpunkt 8 des Kreissektors dabei bei etwa 1/4 des Radius des Werkzeugschafts 1, gerechnet vom Mittelpunkt 10 des Werkzeugschafts 1 radial nach außen.

Das dargestellte und bevorzugte Ausführungsbeispiel zeigt schließlich noch eine Konstruktion, die dadurch gekennzeichnet ist, daß die in einer Umfangsrichtung gesehen vordere Flanke 7 einer Drehmitnahmenut 4; 5 mit der hinteren Flanke 7 der folgenden Drehmitnahmenut 5; 6 fluchtet. Die beiden Flanken 7; 7 der beiden Drehmitnahmenuten 4; 5 bzw. 5; 6 liegen also in einer Ebene, die parallel zu einer die Längsachse des Werkzeugschafts 1 einschließenden Ebene liegt.

Das dargestellte und bevorzugte Ausführungsbeispiel eines Werkzeugs ist insbesondere für kleine Durchmesser des Werkzeugschafts zweckmäßig einsetzbar, vorzugsweise Durchmesser des Werkzeugschafts von etwa 10 mm. Im dargestellten Ausführungsbeispiel läge dann die Tiefe der Drehmitnahmenut 4; 5; 6 bei etwa 2,4 mm bis 2,5 mm.

Um zu verhindern, daß die die Flanken 7 der Drehmitnahmen 4, 5, 6 bildenden, vorstehenden Leisten des Werkzeugschafts 1 bei der ggf. auftretenden asymmetrischen oder auch nur einseitigen Belastung wegbrechen, empfiehlt sich eine Ausgestaltung des erfindungsgemäßen Werkzeugs, die dadurch gekennzeichnet ist, daß der Metallwerkstoff des Werkzeugs zumindest im Bereich des Einsteckendes, insbesondere im Bereich der Flanken 7 der Drehmitnahmen 4, 5, 6, zäh zusammengesetzt und/oder eingestellt ist. Äußerstenfalls verbiegt damit eine solche Leiste, das Werkzeug wird unbrauchbar. Das Material der Leiste bricht aber nicht weg, weil es zäh und nicht spröde zusammengesetzt bzw. eingestellt ist. Die Werkzeugaufnahme an der Handwerkzeugmaschine bleibt unbeschädigt.

## Patentansprüche

1. Werkzeug für eine Handwerkzeugmaschine mit schlagender und/oder bohrender Funktion,
mit einem im Querschnitt kreisförmigen Werkzeugschaft (1) mit einem Arbeitsende und mit einem Einsteckende (2) zum Einstecken in eine Werkzeugaufnahme an der Handwerkzeugmaschine,
wobei am Einsteckende (2) eine Axialverriegelung (3) und drei Drehmitnahmen (4, 5, 6) auf dem Umfang im wesentlichen gleichmäßig verteilt angeordnet sind, die Axialverriegelung (3) als axial verlaufende, zum Ende des Werkzeugschafts hin geschlossene Mulde im Werkzeugschaft (1) ausgeführt ist und die Drehmitnahmen (4, 5, 6) als axial verlaufende, zum Ende des Werkzeugschafts (1) hin offene, etwa trapezförmige Nuten im Werkzeugschaft (1) ausgeführt sind, und wobei die drei Drehmitnahmen (4, 5, 6) jeweils symmetrisch zur jeweiligen radialen Mittellinie ausgeführt sind,
**dadurch gekennzeichnet,**
**daß** die drei Drehmitnahmen (4, 5, 6) auf dem Umfang des Werkzeugschafts (1) im wesentlichen dieselbe Breite wie die Axialverriegelung (3) aufweisen und
**daß** die drei Drehmitnahmen (4, 5, 6) in der jeweiligen Mitte radial mindestens dieselbe Tiefe wie die Axialverriegelung (3) aufweisen.

2. Werkzeug nach Anspruch 1, **dadurch gekennzeichnet, daß** die drei Drehmitnahmen (4,5,6) in der jeweiligen Mitte radial eine geringfügig größere Tiefe als die Axialverrieglung (3) aufweisen.

3. Werkzeug nach Anspruch 1 oder 2, **dadurch gekennzeichnet, daß** der Kreisbogen der die Axialverriegelung (3) bildenden Mulde einen Radius von etwa 2/3 bis 3/4 des Radius des Werkzeugschafts (1) aufweist und/oder daß die Tiefe der Axialverriegelung (3) etwa 40 % bis 50 % des Radius des Werkzeugschafts (1) beträgt.

4. Werkzeug nach einem der Ansprüche 1 bis 3, **dadurch gekennzeichnet, daß** die benachbarten Flanken (7) benachbarter Drehmitnahmen (4, 5; 5, 6) parallel zueinander verlaufen.

5. Werkzeug nach einem der Ansprüche 1 bis 4, **dadurch gekennzeichnet, daß** die beiden Flanken (7) einer trapezförmigen Drehmitnahme (4; 5; 6) auf Radien eines Kreissektors liegen, dessen Mittelpunkt (8) zwischen dem Boden (9) der Drehmitnahme (4; 5; 6) und dem Mittelpunkt (10) des Werkzeugschafts 1 liegt.

6. Werkzeug nach Anspruch 5, **dadurch gekennzeichnet, daß** der von der jeweiligen Drehmitnahme (4, 5; 6) gebildete Kreissektor einen Winkel von etwa 90° einschließt.

7. Werkzeug nach Anspruch 5 oder 6, **dadurch gekennzeichnet, daß** der Mittelpunkt (8) des Kreissektors bei etwa 1/4 des Radius des Werkzeugschafts (1) liegt.

8. Werkzeug nach einem der Ansprüche 1 bis 7, **dadurch gekennzeichnet, daß** die in einer Umfangsrichtung gesehen vordere Flanke (7) einer Drehmitnahme (4; 5) mit der hinteren Flanke (7) der folgenden Drehmitnahme (5; 6) fluchtet.

9. Werkzeug nach einem der Ansprüche 1 bis 8, **dadurch gekennzeichnet, daß** der Werkzeugschaft (1) einen Durchmesser von etwa 10 mm aufweist.

10. Werkzeug nach einem der Ansprüche 1 bis 9, **dadurch gekennzeichnet, daß** der Metallwerkstoff des Werkzeugs zumindest im Bereich des Einsteckendes, insbesondere im Bereich der Flanken (7) der Drehmitnahmen (4, 5, 6), zäh zusam-mengesetzt und/oder eingestellt ist.

## Claims

1. Tool for a hand-held power tool with a percussion and/or drilling function,
having a tool shank (1) of circular cross section and with a work end and with an insertion end (2) for insertion into a tool receptacle on the hand-held power tool,
an axial locking means (3) and three rotary drivers (4, 5, 6) being distributed substantially uniformly on the circumference at the insertion end (2), the axial locking means (3) being configured as an axially extending recess in the tool shank (1) which is closed towards the end of the tool shank, and the rotary drivers (4, 5, 6) being configured as axially extending approximately trapezoidal grooves in the tool shank (1) which are open towards the end of the tool shank (1), and the three rotary drivers (4, 5, 6) each being configured symmetrically with respect to the respective radial centre line,
**characterized**
**in that** the three rotary drivers (4, 5, 6) have substantially the same width on the circumference of the tool shank (1) as the axial locking means (3), and
**in that** the three rotary drivers (4, 5, 6) have radially at least the same depth in the respective centre as the axial locking means (3).

2. Tool according to Claim 1, **characterized in that** the three rotary drivers (4, 5, 6) have radially a slightly greater depth in the respective centre than the axial locking means (3).

3. Tool according to Claim 1 or 2, **characterized in that** the circular arc of the recess which forms the axial locking means (3) has a radius of approximately from 2/3 to 3/4 of the radius of the tool shank (1), and/or **in that** the depth of the axial locking means (3) is approximately from 40% to 50% of the radius of the tool shank (1).

4. Tool according to one of Claims 1 to 3, **characterized in that** the adjacent flanks (7) of adjacent rotary drivers (4, 5; 5, 6) extend parallel to one another.

5. Tool according to one of Claims 1 to 4, **characterized in that** the two flanks (7) of a trapezoidal rotary driver (4; 5; 6) lie on radii of a sector of a circle, the centre point (8) of which lies between the bottom (9) of the rotary driver (4; 5; 6) and the centre point (10) of the tool shank (1).

6. Tool according to Claim 5, **characterized in that** the sector of a circle which is formed by the respective rotary driver (4; 5; 6) encloses an angle of approximately 90°.

7. Tool according to Claim 5 or 6, **characterized in that** the centre point (8) of the sector of a circle lies at approximately 1/4 of the radius of the tool shank (1).

8. Tool according to one of Claims 1 to 7, **characterized in that** the front flank (7) (as seen in a circumferential direction) of a rotary driver (4; 5) is aligned with the rear flank (7) of the following rotary driver (5; 6).

9. Tool according to one of Claims 1 to 8, **characterized in that** the tool shank (1) has a diameter of approximately 10 mm.

10. Tool according to one of Claims 1 to 9, **characterized in that** the metallic material of the tool is assembled and/or set to be stiff, at least in the region of the insertion end, in particular in the region of the flanks (7) of the rotary drivers (4, 5, 6).

## Revendications

1. Outil pour une machine-outil portative avec une fonction de frappe et/ou de perçage,
comprenant un manche d'outil (1) de section transversale circulaire avec une extrémité de travail et une extrémité d'enfichage (2) pour l'enfichage dans un raccordement d'outil sur la machine-outil portative,
dans lequel, à l'extrémité d'enfichage (2) sont disposés un verrouillage axial (3) et trois entraînements en rotation (4, 5, 6) répartis essentiellement uniformément sur la périphérie, le verrouillage axial (3) étant réalisé sous forme de creux dans le manche d'outil (1) s'étendant axialement, fermé vers l'extrémité du manche d'outil, et les entraînements en rotation (4, 5, 6) étant réalisés sous forme de rainures de forme approximativement trapézoïdale dans le manche d'outil (1), s'étendant axialement, ouvertes vers l'extrémité du manche d'outil (1) et
dans lequel les trois entraînements en rotation (4, 5, 6) sont réalisés à chaque fois symétriquement par rapport à l'axe médian radial respectif,
**caractérisé en ce que**
les trois entraînements en rotation (4, 5, 6) présentent sur la périphérie du manche d'outil (1) essentiellement la même largeur que le verrouillage axial (3) et **en ce que** les trois entraînements en rotation (4, 5, 6) présentent, en leurs centres respectifs, radialement au moins la même profondeur que le verrouillage axial (3).

2. Outil selon la revendication 1, **caractérisé en ce que** les trois entraînements en rotation (4, 5, 6) présentent, en leurs centres respectifs, radialement une profondeur légèrement plus grande que le verrouillage axial (3).

3. Outil selon la revendication 1 ou 2, **caractérisé en ce que** l'arc de cercle du creux formant le verrouillage axial (3) présente un rayon d'environ 2/3 à 3/4 du rayon du manche d'outil (1) et/ou **en ce que** la profondeur du verrouillage axial (3) représente environ 40% à 50% du rayon du manche d'outil (1).

4. Outil selon l'une quelconque des revendications 1 à 3, **caractérisé en ce que** les flancs adjacents (7) d'entraînements en rotation adjacents (4, 5 ; 5, 6) s'étendent parallèlement les uns aux autres.

5. Outil selon l'une quelconque des revendications 1 à 4, **caractérisé en ce que** les deux flancs (7) d'un entraînement en rotation (4 ; 5 ; 6) de forme trapézoïdale se situent sur des rayons d'un secteur de cercle dont le centre (8) se trouve entre le fond (9) de l'entraînement en rotation (4 ; 5 ; 6) et le centre (10) du manche d'outil (1).

6. Outil selon la revendication 5, **caractérisé en ce que** le secteur de cercle formé par l'entraînement en rotation respectif (4 ; 5 ; 6) inclut un angle d'environ 90°.

7. Outil selon la revendication 5 ou 6, **caractérisé en ce que** le centre (8) du secteur de cercle se trouve à environ 1/4 du rayon du manche d'outil (1).

8. Outil selon l'une quelconque des revendications 1 à 7, **caractérisé en ce que** le flanc avant (7) d'un entraînement en rotation (4 ; 5), vu dans la direction périphérique, est en affleurement avec le flanc arrière (7) de l'entraînement en rotation suivant (5 ; 6).

9. Outil selon l'une quelconque des revendications 1 à 8, **caractérisé en ce que** le manche d'outil (1) présente un diamètre d'environ 10 mm.

10. Outil selon l'une quelconque des revendications 1 à 9, **caractérisé en ce que** le matériau en métal de l'outil est constitué et/ou est ajusté de manière à être dur au moins dans la région de l'extrémité d'enfichage, notamment dans la région des flancs (7) des entraînements en rotation (4, 5, 6).
